# EUROPÄISCHE PATENTSCHRIFT

(11) **EP 3 502 400 B1**
(45) Veröffentlichungstag und Bekanntmachung des Hinweises auf die Patenterteilung: **21.10.2020**
(21) Anmeldenummer: 17210333.5
(22) Anmeldetag: 22.12.2017
(51) Int. Cl.: E06B 3/46, E06B 7/14

(54) **SCHIEBETÜRANORDNUNG ZUM TRENNEN EINES INNENRAUMS VON EINER AUSSENUMGEBUNG**
SLIDING DOOR ASSEMBLY FOR SEPARATING AN INTERNAL COMPARTMENT FROM AN EXTERIOR AREA
AGENCEMENT DE PORTE COULISSANTE DESTINÉ À LA SÉPARATION D'UN INTÉRIEUR D'UN ENVIRONNEMENT EXTÉRIEUR

(43) Veröffentlichungstag der Anmeldung: 26.06.2019
(73) Patentinhaber: JOSKO Fenster und Türen GmbH, 4794 Kopfing im Innkreis (AT)
(72) Erfinder: REIBE, Thomas, 4780 Schärding (AT)
(74) Vertreter: Feller, Frank

(56) Entgegenhaltungen:
- EP-A2- 1 626 148
- WO-A1-2014/167077
- FR-E- 71 104
- US-A1- 2017 183 896

## Beschreibung

### I. Anwendungsgebiet

Die vorliegende Erfindung betrifft eine Schiebetüranordnung zum Trennen eines Innenraums von einer Außenumgebung, die wenigstens einen bewegbaren Schiebeflügel sowie wenigstens ein unbewegbares Fixteil aufweist.

### II. Technischer Hintergrund

Bei bekannten Schiebetüranordnungen der in Rede stehenden Art erfolgt das Ableiten von auf der Seite der Außenumgebung anfallendem Regenwasser beispielsweise mit Hilfe von Schrägflächen, die im Bereich der unteren Rahmenkonstruktion der Schiebetüranordnung das Regenwasser von der Schiebetüranordnung weg in einen Entwässerungsschacht leiten. Bekannt sind außerdem Wasserauffangkanäle, die im Bereich der unteren Rahmenkonstruktion der Schiebetüranordnung verlaufen, Regenwasser auffangen und es in einen Entwässerungsschacht ableiten.

Es kommt bei den bekannten Entwässerungsvarianten für Schiebetüranordnungen immer wieder vor, dass bei stürmischem Regenwetter der in der Außenumgebung wirkende Winddruck dafür sorgt, dass das Regenwasser nicht von der Rahmenkonstruktion im unteren Bereich der Schiebetüranordnung weggeführt wird. Dies kann je nach Intensität des stürmischen Regenwetters dazu führen, dass eine größere Menge Regenwasser im unteren Bereich des Schiebeflügels ansteht und ggf. zwischen den Schiebeflügel und der unteren Rahmenkonstruktion hindurch in den Innenraum eindringt.

Aus der WO 2014/167077 A1 ist ein gelochtes Drainagerohr 9 bekannt, das in deren Fig. 2a gezeigt ist und mit dessen Hilfe von der Schiebetüranordnung abgeleitetes Regenwasser in einem Wassersickerbereich W versickern kann. In Fig. 3a ist ein ungelochtes Ableitungsrohr 9 gezeigt, mit dessen Hilfe die Ableitung des Regenwassers zum Beispiel in ein Abwassersystem erfolgen kann.

Aus der EP 1 626 148 A2 ist es bekannt, von einer Schiebetüranordnung Regenwasser durch einen Entwässerungskanal 50 sowie einen Stutzen 57 abzuleiten. Mit Hilfe eines an den Stutzen 57 aufsteckbaren Schlauches kann das Regenwasser weit weg zu einer Drainage oder einer Ableitung geführt werden. EP 1 626 148 A2 offenbart dabei alle Merkmale des Oberbegriffs von Anspruch 1.

Aus der US 2017/0183896 A1 ist es bekannt, bei einer Schiebetüranordnung Regenwasser in einem in Fig. 5 gezeigten Auffanghohlraum 60 zu fangen und durch eine Abführleitung 70 abzuleiten. Ein Rückschlagventil 80a bzw. 80b verhindert, dass Wasser entgegen der Abführrichtung durch die Abführleitung 70 zurück in den Auffanghohlraum 60 gelangen kann.

Aus der FR 71 104 E ist ein in deren Fig. 1 gezeigtes, gekrümmtes Rohrstück 4 bekannt, das als Siphon wirkt und dementsprechend eine Luftsperre bildet. Bei stürmischem Wetter auftretender Winddruck kann an dem freien Ende des gekrümmten Rohrstücks 4 angreifen und das in ihm als Luftsperre befindliche Wasser nach oben auf die Innenseite der Fensteranordnung drücken.

### III. Darstellung der Erfindung

### a) Technische Aufgabe

Es ist daher die Aufgabe der vorliegenden Erfindung, eine Schiebetüranordnung zum Abtrennen eines Innenraums von einer Außenumgebung mit wenigstens einem bewegbaren Schiebeflügel sowie wenigstens einem unbewegbaren Fixteil zu schaffen, bei welcher während eines stürmischen Regenwetters auf der Seite der Außenumgebung anfallendes Regenwasser wirksam von der Schiebetüranordnung weg geleitet wird.

### b) Lösung der Aufgabe

Diese Aufgabe wird mittels einer Schiebetüranordnung mit den Merkmalen des Anspruchs 1 gelöst. Weitere Merkmale der vorliegenden Erfindung ergeben sich aus den Unteransprüchen.

Erfindungsgemäß wird eine Schiebetüranordnung zum Trennen eines Innenraums von einer Außenumgebung vorgeschlagen, die wenigstens einen bewegbaren Schiebeflügel, wenigstens ein unbewegbares Fixteil sowie wenigstens eine Wasserauffangeinrichtung zum Auffangen von Regenwasser umfasst. Die Wasserauffangeinrichtung weist einen Auffanghohlraum zum Auffangen des Regenwassers auf und es ist eine Wasserleitung vorhanden, mit deren Hilfe das Regenwasser schwerkraftbedingt aus dem Auffanghohlraum abgeleitet werden kann. Hierzu ist ein erstes Ende der Wasserleitung an den Auffanghohlraum angeschlossen. Ein zweites Ende der Wasserleitung weist eine Mündungsöffnung auf, die in einen vor Winddruck geschützten Bereich mündet. Bei der Wasserleitung handelt es sich um eine geschlossene Wasserleitung, die von der Umgebungsatmosphäre abgeschirmt ist.

Auf diese Weise wird verhindert, dass insbesondere bei stürmischem Regenwetter wirkender Winddruck das in dem Auffanghohlraum der Wasserauffangeinrichtung aufgefangene Regenwasser von dort nicht ablaufen lässt oder sogar zusätzliches Wasser in den Auffanghohlraum hinein drückt. Erfindungsgemäß steht der Winddruck in dem Auffanghohlraum der Wasserauffangeinrichtung schlicht nicht an, so dass ein von dem Winddruck unbeeinflusstes Ableiten des Regenwassers von der Schiebetüranordnung auch bei stürmischem Regenwetter sicher gewährleistet ist. Eine größere Ansammlung von Regenwasser im Bereich der unteren Rahmenkonstruktion der Schiebetüranordnung tritt somit nicht auf.

Bei dem vor Winddruck geschützten Bereich im Sinne der vorliegenden Erfindung handelt es sich um ein Wasservolumen innerhalb eines Überlaufbeckens. Das zweite Ende der geschlossenen Wasserleitung ist dabei derart geführt, dass sich ihre Mündungsöffnung unterhalb eines Wasserspiegels in dem Überlaufbecken befindet. Die Mündungsöffnung taucht in das in dem Überlaufbecken vorhandene Wasser ein und ist auf diese Weise von einem auf die Oberfläche des Wasserspiegels wirkenden Winddruck isoliert. Der statische Druck des in der Wasserleitung sowie in dem Überlaufbecken befindlichen Wassers ist deutlich größer als bei stürmischem Regenwetter üblicherweise auftretende Winddrücke. Ein Zurückdrücken von in der Wasserleitung und dem Überlaufbecken befindlichem Wasser durch Winddruck in den Auffanghohlraum der Wasserauffangeinrichtung ist somit ausgeschlossen. Stattdessen kann sich der Auffanghohlraum trotz Winddruck schwerkraftbedingt in das Überlaufbecken entleeren. Das Überlaufbecken kann beispielsweise in einem Entwässerungsschacht angeordnet sein, der sich in der Außenumgebung in unmittelbarer Nähe der Schiebetüranordnung befindet.

Bei geschlossener Stellung des wenigstens einen Schiebeflügels gibt es in an sich bekannter Weise einen Überlappungsbereich, in welchem der wenigstens eine Schiebeflügel und das wenigstens eine Fixteil einander überlappen. In diesem Überlappungsbereich befindet sich ein sich vertikal erstreckender Dichtungsverlauf. Gemäß der vorliegenden Erfindung ist zumindest ein Teilbereich der Wasserauffangeinrichtung unterhalb dieses Überlappungsbereichs in einer unteren Rahmenkonstruktion der Schiebetüranordnung angeordnet, um entlang des Dichtungsverlaufs herablaufendes Regenwasser aufzufangen.

Bei der Wasserleitung kann es sich in vorteilhafter Weise um einen flexiblen Schlauch handeln. Er ermöglicht eine baulich einfache Verbindung des Auffanghohlraums der Wasserauffangeinrichtung mit dem vor Winddruck geschützten Bereich. Denkbar sind jedoch auch vergleichsweise starre Rohrleitungen. Mit Ausnahme ihrer Anschlussöffnung an ihrem ersten Ende und ihrer Mündungsöffnung an ihrem zweiten Ende ist die Wasserleitung geschlossen, um sie von Winddruck zu isolieren.

Bei der Wasserauffangeinrichtung kann es sich um einen Einbauklotz zum Einbauen in die untere Rahmenkonstruktion der Schiebetüranordnung handeln, der sich mit seinem Auffanghohlraum im Wesentlichen in dem Überlappungsbereich von Schiebeflügel und Fixteil befindet. In diesem Fall fängt die Wasserauffangeinrichtung im Wesentlichen nur solches Regenwasser auf, welches entlang des vertikalen Dichtungsverlaufs zwischen geschlossenem Schiebeflügel und Fixteil herab läuft.

Alternativ kann die Wasserauffangeinrichtung jedoch auch andersartig ausgebildet sein. Beispielsweise kann sie als nach oben offener Wasserauffangkanal gestaltet werden, der sich in der unteren Rahmenkonstruktion mit einer Länge erstreckt, die wenigstens der Breite des Schiebeflügels entspricht. Das erste Ende der geschlossenen Wasserleitung wird dann an der tiefsten Stelle des Wasserauffangkanals angeschlossen, an welche das aufgefangene Regenwasser schwerkraftbedingt fließt.

### c) Ausführungsbeispiel

Ein Ausführungsbeispiel der vorliegenden Erfindung wird nachfolgend beispielhaft an Hand der beigefügten Zeichnungen beschrieben. Es zeigen:
- Fig. 1:: Eine Innenansicht eines Ausführungsbeispiels der erfindungsgemäßen Schiebetüranordnung mit vollständig geschlossenem Schiebeflügel;
- Fig. 2:: Eine vergrößerte Darstellung des Details D aus Fig. 1;
- Fig. 3:: Eine Prinzipzeichnung zur Erläuterung der Wirkungsweise des in Fig. 1 gezeigten Ausführungsbeispiels, wobei die Blickrichtung der Fig. 3 einer Blickrichtung auf die in Fig. 1 gezeigte Schiebetüranordnung von rechts entspricht;
- Fig. 4:: Eine Schnittansicht gemäß Schnitt A-A in Fig. 1; und
- Fig. 5:: Eine Schnittansicht gemäß Schnitt B-B in Fig. 1.

In Fig. 1 ist eine Innenansicht eines Ausführungsbeispiels der erfindungsgemäßen Schiebetüranordnung 1 dargestellt, die aus dem Innenraum eines Gebäudes sichtbar ist, bei welchem die Schiebetüranordnung 1 den Innenraum von einer Außenumgebung trennt. Die Schiebetüranordnung 1 weist bei dem gezeigten Ausführungsbeispiel einen einzigen bewegbaren Schiebeflügel 2 sowie ein einziges unbewegbares Fixteil 3 auf. Der Schiebeflügel 2 und das Fixteil 3 sind jeweils mit einer Glasscheibe versehen, so dass die gesamte Schiebetüranordnung 1 in an sich bekannter Weise durchsichtig ist. Denkbar ist auch, zumindest das Fixteil 3 nicht durchsichtig zu gestalten, beispielsweise als Teil einer Gebäudemauer.

Der Schiebeflügel 2 ist in Fig. 1 in seiner vollständig geschlossenen Stellung gezeigt. Er kann in der eingezeichneten Schieberichtung SR in Fig. 1 von links nach rechts in seine geöffnete Stellung verschoben werden. In seiner geöffneten Stellung befindet sich der Schiebeflügel 2 in Blickrichtung der Fig. 1 im Wesentlichen vollständig vor dem Fixteil 3. Bei geöffnetem Schiebeflügel 2 kann die in Fig. 1 links von dem Fixteil 3 entstandene Durchtrittsöffnung vom Innenraum in die Außenumgebung oder umgekehrt durchschritten werden.

Die Schiebetüranordnung 1 weist in an sich bekannter Weise eine Rahmenkonstruktion auf, von welcher in Fig. 1 nur die untere Rahmenkonstruktion 16 eingezeichnet ist. Die untere Rahmenkonstruktion 16 enthält unter anderem eine hier nicht näher interessierende Rollenführungsschiene zum Führen und Abstützen des Schiebeflügels 2. Der Schiebeflügel 2 weist einen vollständig umlaufenden Flügelrahmen 17 auf, der die Glasscheibe trägt.

Fig. 3 zeigt eine Prinzipzeichnung zur Erläuterung der Wirkungsweise des Ausführungsbeispiels. Dabei entspricht die Blickrichtung der Fig. 3 einer Blickrichtung auf die in Fig. 1 gezeigte Schiebetüranordnung 1 von rechts. Der Schiebeflügel 2 und das Fixteil 3 sind in Fig. 3 schematisch dargestellt. In der in Fig. 3 nicht eingezeichneten, unteren Rahmenkonstruktion 16 befindet sich ein als Wasserauffangeinrichtung fungierender Einbauklotz 4, der einen Auffanghohlraum 14 zum Auffangen von Regenwasser aufweist.

Wie in Fig. 1 und besser in der vergrößerten Darstellung gemäß Fig. 2 zu erkennen ist, gibt es insbesondere bei vollständig geschlossener Stellung des Schiebeflügels 2 einen Überlappungsbereich 15, in welchem der Schiebeflügel 2 und das Fixteil 3 in der Blickrichtung der Fig. 1 bzw. 2 hinter einander liegend überlappen. Genauer gesagt überlappen der in Fig. 1 rechte vertikale Holm des Flügelrahmens 17 und ein in Fig. 2 eingezeichnetes vertikales Rahmenteil 18 des Fixteils 3 miteinander. Der Einbauklotz 4 mit seinem in Fig. 3 eingezeichneten Auffanghohlraum 14 ist bei dem gezeigten Ausführungsbeispiel in dem vorgenannten Überlappungsbereich 15 angeordnet.

Bei stürmischem Regenwetter in der Außenumgebung 12 wird insbesondere der geschlossene Schiebeflügel 2 mit Regenwasser beregnet. Dabei kann ein Teil dieses Regenwassers durch Winddruck in Richtung des Überlappungsbereichs 15 zwischen Schiebeflügel 2 und Fixteil 3 gedrückt werden. Wie in Fig. 3 illustriert, wird ein Teil des in dem Überlappungsbereich 15 nach unten laufenden Regenwassers 19 in dem Auffanghohlraum 14 des Einbauklotzes 4 aufgefangen.

Ein vorzugsweise flexibler Schlauch 6 beispielsweise aus PVC dient als geschlossene Wasserleitung im Sinne der vorliegenden Erfindung und leitet das in dem Auffanghohlraum 14 aufgefangene Regenwasser 19 schwerkraftbedingt in ein Überlaufbecken 5, das bei dem gezeigten Ausführungsbeispiel in einem Entwässerungsschacht 20 angeordnet ist, der sich in der Außenumgebung 12 befindet. Hierzu ist der Schlauch 6 mit seinem ersten Ende 7 im unteren Bereich des Auffanghohlraums 14 angeschlossen. Ein zweites Ende 8 des Schlauches 6 ist in das Überlaufbecken 5 geführt, so dass eine Mündungsöffnung 9 an dem zweiten Ende 8 des Schlauches 6 unterhalb eines Wasserspiegels 10 zu liegen kommt, der sich in dem Überlaufbecken 5 ausbildet. Das Wasservolumen, in welches die Mündungsöffnung 9 unterhalb des Wasserspiegels 10 mündet, bildet einen vor Winddruck geschützten Bereich im Sinne der vorliegenden Erfindung.

Das in dem Auffanghohlraum 14 aufgefangene Regenwasser 19 wird aufgrund seiner Schwerkraft durch den Schlauch 6 hindurch in das Überlaufbecken 5 geleitet, wo es dann, wenn der Wasserspiegel 10 die Überlaufhöhe des Überlaufbeckens 5 überschreitet, in den Entwässerungsschacht 20 gelangt. Von dem Entwässerungsschacht 20 kann das Regenwasser durch einen Ablauf 21 in eine nicht gezeigte Sickergrube, einen nicht gezeigten Abwasserkanal oder frei in eine Umgebung ablaufen.

Der zu der Außenumgebung 12 nach oben offene Entwässerungsschacht 20 ist bei stürmischem Regenwetter dem entsprechenden Winddruck ausgesetzt. Dieser Winddruck wirkt auf den Wasserspiegel 10 des in dem Überlaufbecken 5 befindlichen Regenwassers. Winddrücke in der üblicherweise auftretenden Größenordnung können bewirken, dass sich in dem Schlauch 6 oberhalb des Wasserspiegels 10 eine Wassersäule 22 mit einer Höhe ausbildet, die weit unterhalb des zweiten Endes 7 des Schlauchs 6 endet. Aus dem Auffanghohlraum 14 durch den Schlauch 6 nachlaufendes Regenwasser 19 erhöht diese Wassersäule 22 und somit deren Gewicht. Das zunehmende Gewicht der Wassersäule 22 bewirkt schließlich, dass trotz des auf den Wasserspiegel 10 wirkenden Winddrucks Regenwasser aus der Mündungsöffnung 9 in das Überlaufbecken 5 eintritt. Übliche Winddrücke sind nicht stark genug, um der Gewichtskraft der Wassersäule 22 entgegen zu wirken und diese weiter ansteigen zu lassen.

Auf diese Weise wird die Isolierung des Innenraums des Schlauches 6 sowie des Auffanghohlraums 14 von dem in dem Entwässerungsschacht 20 auf den Wasserspiegel 10 wirkenden Winddruck erreicht. Das Regenwasser 19 kann problemlos schwerkraftbedingt in das Überlaufbecken 5 und schließlich den Entwässerungsschacht 20 abfließen, ohne dass es vom Winddruck zurück in den Auffanghohlraum 14 oder sogar nach oben aus diesem heraus gedrückt wird. Auf der unteren Rahmenkonstruktion 16 der Schiebetüranordnung 1 bildet sich somit kein Regenwasserstau.

Wie in Fig. 3 zu erkennen ist, kann zusätzlich zu dem Einbauklotz 4 und dem Schlauch 6 ein in Richtung des Entwässerungsschachtes 20 geneigtes Entwässerungsblech 23 vorgesehen werden, welches seinerseits Regenwasser 24 schwerkraftbedingt in das Überlaufbecken 5 ableitet.

Fig. 4 zeigt eine Schnittansicht gemäß Schnitt A-A in Fig. 1. Wie zu erkennen ist, befindet sich in Blickrichtung aus dem Innenraum 11 in die Außenumgebung 12, d. h. in Fig. 4 von unten nach oben, das Rahmenteil 18 des Fixteils 3 fluchtend hinter dem rechten Holm des Flügelrahmens 17 des Schiebeflügels 2 (vgl. auch Überlappungsbereich 15 in Fig. 2).

Zur Abdichtung des Überlappungsbereichs 15 sind in an sich bekannter Weise eine fixteilseitige Dichtung 25 und eine flügelseitige Dichtung 26 vorgesehen. Gegen die fixteilseitige Dichtung 25 drückt eine flügelseitige Dichtleiste 27, und gegen die flügelseitige Dichtung 26 drückt eine fixteilseitige Dichtleiste 28. Die Dichtungsbestandteile 25/27 einerseits und 26/28 andererseits bilden bei dem gezeigten Ausführungsbeispiel einen sich vertikal erstreckenden, zweistufigen Dichtungsverlauf 13, entlang welchem das aus der Außenumgebung 12 herangetragene Regenwasser nach unten, d. h. in Blickrichtung der Fig. 4, abläuft. Das Regenwasser kommt dabei hauptsächlich mit der flügelseitigen Dichtung 26 und der fixteilseitigen Dichtleiste 28 in Berührung.

Das entlang des Dichtungsverlaufs 13 herabfließende Regenwasser wird in dem Auffanghohlraum 14 des Einbauklotzes 4 aufgefangen und fließt von dort schwerkraftbedingt durch den Schlauch 6 in das Überlaufbecken 5 und schließlich in den Entwässerungsschacht 20.

Fig. 5 zeigt eine Schnittansicht gemäß Schnitt B-B in Fig. 1. Der Einbauklotz 4 mit seinem Auffanghohlraum 14, der das entlang des Dichtungsverlaufs 13 herabfließende Regenwasser auffängt, ist in Fig. 5 aus Gründen der Übersichtlichkeit nicht eingezeichnet. Gut zu erkennen ist jedoch der flexible Schlauch 6, der in Fig. 5 von seinem ersten Ende 7 nach links abfallend in das Überlaufbecken 5 geführt ist, in welches seine Mündungsöffnung 9 an seinem zweiten Ende 8 unterhalb des Wasserspiegels 10 mündet. Dabei liegt der Schlauch 6 auf dem geneigt verlaufenden Entwässerungsblech 23 auf. Der Schlauch 6 ist bei dem gezeigten Ausführungsbeispiel unterhalb eines begehbaren Gitterrosts 29 angeordnet.

Es sei darauf hingewiesen, dass der Einbauklotz 4 mit seinem Aufnahmehohlraum 14 nur ein Beispiel einer Wasserauffangeinrichtung im Sinne der vorliegenden Erfindung darstellt. Es sind verschiedene andere Ausführungen der Wasserauffangeinrichtung denkbar, beispielsweise ein länglicher, nach oben offener Wasserauffangkanal, der in der unteren Rahmenkonstruktion 16 angeordnet ist und sich in Fig. 1 wenigstens über die linke Hälfte der unteren Rahmenkonstruktion 16 hinweg erstreckt. Der Schlauch 6 oder eine andersartige geschlossene Wasserleitung wird dann vorzugsweise an dem tiefsten Punkt des Wasserauffangkanals angeschlossen.

### Bezugszeichenliste

- 1: Schiebetüranordnung
- 2: Schiebeflügel
- 3: Fixteil
- 4: Wasserauffangeinrichtung, Einbauklotz
- 5: Überlaufbecken
- 6: Wasserleitung, Schlauch
- 7: erstes Ende des Schlauches 6
- 8: zweites Ende des Schlauches 6
- 9: Mündungsöffnung an dem zweiten Ende 8 des Schlauches 6
- 10: Wasserspiegel in dem Überlaufbecken
- 11: Innenraum
- 12: Außenumgebung
- 13: Dichtungsverlauf
- 14: Auffanghohlraum
- 15: Überlappungsbereich von Schiebeflügel 2 und Fixteil 3
- 16: untere Rahmenkonstruktion der Schiebetüranordnung 1
- 17: Flügelrahmen des Schiebeflügels 2
- 18: Rahmenteil des Fixteils 3
- 19: Regenwasser
- 20: Entwässerungsschacht
- 21: Ablauf
- 22: Wassersäule
- 23: Entwässerungsblech
- 24: Regenwasser
- 25: fixteilseitige Dichtung
- 26: flügelseitige Dichtung
- 27: flügelseitige Dichtleiste
- 28: fixteilseitige Dichtleiste
- 29: Gitterrost

- SR: Schieberichtung

## Patentansprüche

1. Schiebetüranordnung zum Trennen eines Innenraums (11) von einer Außenumgebung (12), umfassend wenigstens einen bewegbaren Schiebeflügel (2), wenigstens ein unbewegbares Fixteil (3) und eine Wasserauffangeinrichtung (4) zum Auffangen von Regenwasser, wobei die Schiebetüranordnung (1) eine Wasserleitung (6) zum schwerkraftbedingten Ableiten des Regenwassers (19) von einem Auffanghohlraum (14) der Wasserauffangeinrichtung (4) aufweist, und wobei ein erstes Ende (7) der Wasserleitung (6) an den Auffanghohlraum (14) angeschlossen ist und ein zweites Ende (8) der Wasserleitung (6) eine Mündungsöffnung (9) aufweist, die in einen vor Winddruck geschützten Bereich mündet,
**dadurch gekennzeichnet, dass**
ein Überlaufbecken (5) vorhanden ist, in welches das zweite Ende (8) der Wasserleitung (6) derart geführt ist, dass sich die Mündungsöffnung (9) im Nutzungszustand unterhalb eines Wasserspiegels (10) in dem Überlaufbecken (5) befindet, so dass der vor Winddruck geschützte Bereich von einem Wasservolumen in dem Überlaufbecken (5) gebildet wird.

2. Schiebetüranordnung nach Anspruch 1,
**dadurch gekennzeichnet, dass**
bei geschlossener Stellung des Schiebeflügels (2) noch ein Überlappungsbereich (15) zwischen dem Schiebeflügel (2) und dem Fixteil (3) vorhanden ist, in welchem sich ein sich vertikal erstreckender Dichtungsverlauf (13) befindet, wobei die Wasserauffangeinrichtung (4) unterhalb des Überlappungsbereichs (15) in einer Rahmenkonstruktion (16) der Schiebetüranordnung (1) angeordnet ist, um entlang des Dichtungsverlaufs (13) herab laufendes Regenwasser (19) aufzufangen.

3. Schiebetüranordnung nach einem der vorangehenden Ansprüche,
**dadurch gekennzeichnet, dass**
es sich bei der Wasserleitung (6) um einen flexiblen Schlauch handelt.

4. Schiebetüranordnung nach einem der vorangehenden Ansprüche,
**dadurch gekennzeichnet, dass**
die Wasserauffangeinrichtung (4) in Form eines Einbauklotzes ausgebildet ist, der den Auffanghohlraum (14) zum Auffangen des Regenwassers aufweist.

## Claims

1. Sliding door arrangement for separating an inner space (11) from an external environment (12), comprising at least one movable sliding leaf (2), at least one immovable fixed part (3) and a water collecting device (4) for collecting rainwater, the sliding door arrangement (1) comprising a water line (6) for draining the rain water (19) from a collecting cavity (14) of the water collecting device (4) under gravity, and a first end (7) of the water line (6) being connected to the collecting cavity (14) and a second end (8) of the water line (6) having a mouth opening (9) which opens into a region protected from wind pressure, **characterised in that** an overflow basin (5) is provided, into which the second end (8) of the water line (6) is guided such that the mouth opening (9) is below a water level (10) in the overflow basin (5) in the state of use, so that the region protected from wind pressure is formed by a water volume in the overflow basin (5).

2. Sliding door arrangement according to claim 1, **characterised in that** when the sliding leaf (2) is in the closed position there is still an overlap region (15) between the sliding leaf (2) and the fixed part (3), in which overlap region there is a vertically extending sealing profile (13), the water collecting device (4) being arranged below the overlap region (15) in a frame structure (16) of the sliding door arrangement (1) in order to collect rainwater (19) running down along the sealing profile (13).

3. Sliding door arrangement according to either of the preceding claims, **characterised in that** the water line (6) is a flexible hose.

4. Sliding door arrangement according to any of the preceding claims, **characterised in that** the water collecting device (4) is designed as a built-in block which has the collecting cavity (14) for collecting the rainwater.

## Revendications

1. Agencement de porte coulissante pour séparer un espace intérieur (11) d'un environnement extérieur (12), comprenant au moins un vantail coulissant mobile (2), au moins une partie fixe immobile (3) et un dispositif de collecte d'eau (4) pour collecter l'eau de pluie, l'agencement de porte coulissante (1) comprenant une conduite d'eau (6) pour évacuer l'eau de pluie (19) d'une cavité de collecte (14) du dispositif de collecte d'eau (4) sous la force de gravité, et dans lequel une première extrémité (7) de la conduite d'eau (6) est reliée à la cavité de collecte (14) et une deuxième extrémité (8) de la conduite d'eau (6) présente une ouverture de bouche (9) qui débouche dans une zone protégée contre la pression du vent,
**caractérisé en ce que**
il est prévu un bassin de débordement (5), dans lequel la deuxième extrémité (8) de la conduite d'eau (6) est guidée de telle sorte que l'ouverture de bouche (9) se trouve en état d'utilisation en dessous d'un niveau d'eau (10) dans le bassin de débordement (5), de sorte que la zone protégée contre la pression du vent est formée par un volume d'eau dans le bassin de débordement (5).

2. Agencement de porte coulissante selon la revendication 1,
**caractérisé en ce que,**
lorsque le vantail coulissant (2) est en position fermée, il existe encore une zone de chevauchement (15) entre le vantail coulissant (2) et la partie fixe (3), dans laquelle se trouve un joint d'étanchéité (13) s'étendant verticalement, le dispositif de collecte d'eau (4) étant disposé en dessous de la zone de chevauchement (15) dans une structure de cadre (16) de l'agencement de porte coulissante (1) afin de collecter l'eau de pluie (19) s'écoulant le long du joint d'étanchéité (13).

3. Agencement de porte coulissante selon l'une des revendications précédentes,
**caractérisée en ce que**
la conduite d'eau (6) est un tuyau flexible.

4. Agencement de porte coulissante selon l'une des revendications précédentes,
**caractérisé en ce que**
le dispositif de collecte d'eau (4) est adapté sous la forme d'un bloc de montage qui présente la cavité de collecte (14) pour collecter l'eau de pluie.
